# EUROPÄISCHE PATENTSCHRIFT

(11) **EP 1 142 824 B1**
(45) Veröffentlichungstag und Bekanntmachung des Hinweises auf die Patenterteilung: **05.08.2009**
(21) Anmeldenummer: 01106628.9
(22) Anmeldetag: 16.03.2001
(51) Int. Cl.: B66B 31/00

(54) **Schmiervorrichtung für eine Fahrtreppe oder einen Fahrsteig**
Device for lubricating an escalator or moving walkway
Dispositif de graissage pour escalier ou trottoir roulant

(30) Priorität: 27.03.2000 EP 00810261
(43) Veröffentlichungstag der Anmeldung: 10.10.2001
(73) Patentinhaber: Inventio AG, 6052 Hergiswil (CH)
(72) Erfinder: Babler, Walter, 2380 Perchtoldsdorf (AT); Matheisl, Michael, 1020 Wien (AT)

(56) Entgegenhaltungen:
- PATENT ABSTRACTS OF JAPAN vol. 1998, no. 09, 31. Juli 1998 (1998-07-31) & JP 10 109874 A (MITSUBISHI DENKI BILL TECHNO SERVICE KK), 28. April 1998 (1998-04-28)
- PATENT ABSTRACTS OF JAPAN vol. 1997, no. 01, 31. Januar 1997 (1997-01-31) -& JP 08 225285 A (MITSUBISHI DENKI BILL TECHNO SERVICE KK), 3. September 1996 (1996-09-03)

## Beschreibung

Die Erfindung betrifft eine Fahrtreppe oder einen Fahrsteig mit einer Schmiervorrichtung, wobei ein Stufenband der Fahrtreppe oder ein Palettenband des Fahrsteigs zwischen seitlichen Begrenzungen in Form von Sockelblechen geführt wird, und wobei an mindestens einer Fahrtreppenstufe des Stufenbandes oder einer Fahrsteigpalette des Palettenbandes mindestens ein Schmiermittelbehälter vorgesehen ist, der mit Schmierstellen der Fahrtreppenstufe verbunden ist.

Derartige Schmiervorrichtungen haben den Zweck, zu verhindern, dass es durch umweltbedingte, praktisch unvermeidbare Schmutzablagerungen wie Staub, Abrieb von U-Bahnbremsen usw. an Sockelblechen der Fahrtreppe oder des Fahrsteigs oder durch ungünstige Materialzusammenstellungen zu erhöhter Reibung und Geräuschbildung zwischen den Sockelblechen und dem Stufenband kommen kann.

Mit der Japanischen Patentschrift JP 53197667 ist eine Schmiervorrichtung für Fahrtreppen bekannt geworden, mittels welcher Führungsschienen für das Stufenband einer Fahrtreppe geschmiert werden können. Zu diesem Zweck ist ein mit einer Batterie gepeistes elektromagnetisches Ventil vorgesehen, das an einer Ausgangsöffnung eines an einer Fahrtreppenstufe befestigten Oelbehälters angeordnet ist. Am elektromagnetischen Ventil ist ein Rohr angeschlossen, über welches die Führungsschiene für das Hinterrad der Fahrtreppenstufe geschmiert wird. Vom Rohr zweigt ein flexibler Schlauch ab, durch welchen das Schmiermittel der Führungsschiene für das Vorderrad der Fahrtreppenstufe zugeführt wird. Für die Steuerung des elektromagnetischen Ventils ist ein Timer vorgesehen. Bei dieser Fahrtreppe ist eine einwandfreie seitliche Schmierung nicht gewährleistet.

Bei einer anderen, mit der Japanischen Patentschrift JP 08225285 bekannt gewordenen Schmiervorrichtung für eine Fahrtreppe sind entlang der seitlichen Kanten einer Fahrtreppenstufe Gleitmittelträger vorhanden. Aus diesen Gleitmittelträgern ragen Bürsten bildende Borsten heraus, die die Sockelbleche der Fahrtreppe berührten, welche die Fahrtreppenstufen seitlich führen. Ein an der Rückseite des Trittetufenteils der Fahrtreppenstufe befestigter Gleitmittelbehälter ist über Rohre und in diese eingesetzte Dochte mit den Gleitmittelträgern bzw. den Bürsten verbunden und versorgt die Gleitmittelträgern und die Bürsten mit Schmiermittel, das durch die Bürsten auf die Sockelbleche aufgetragen wird.

Bei dieser Einrichtung wird eine Schmiermittelspur auf die Sockelbleche übertragen, deren Breite der gesamten Höhe der Fahrtreppenstufe entspricht. Es wird daher relativ viel Schmiermittel verbraucht, und die breite Schmiermittelspur wird vom Stufenband nur zu einem geringen Teil überdeckt.

Aus JP 10109874 ist eine Schmiervorrichtung für Fahrtreppen bekannt, bei welcher in eine Fahrtreppenstufe ein bewegliches Auftragelement für ein Schmiermittel eingebaut ist, das nur in gewissen Bereichen der Umlaufbahn der Fahrtreppenstufen gegen die die Fahrtreppenstufen seitlich führenden Sockelbleche gepresst wird. während des Anpressens fördert eine Pumpe Schmiermittel von einem Schmiermitteltank zum Auftrageelement, welches Schmiermittel dann auf die Sockelbleche appliziert wird. Auch Bei dieser Einrichtung wird eine Schmiermittelspur auf die Sockelbleche übertragen, deren Breite der gesamten Höhe der Fahrtreppenstufe entspricht, so dass relativ viel Schmiermittel verbraucht und die breite Schmiermittelspur nur zu einem geringen Teil vom Stufenband überdeckt wird.

Der Erfindung liegt die Aufgabe zugrunde, eine Schmiervorrichtung der eingangs genannten Art vorzuschlagen, die vorstehend erwähnte Nachteile nicht aufweist.

Diese Aufgabe wird durch in den Patentansprüchen 1 und 4 angegebene Erfindung gelöst.

Die mit der Erfindung erzielten Vorteile gegenüber den vorstehend beschriebenen Einrichtungen liegen insbesondere darin, dass der Aufbau der schmiervorrichtung sehr einfach und daher kostengünstig ist, dass die von den Gleitsteinen bzw. Pinseln gebildete Schmiermittelspur relativ schmal und daher schmiermittelsparend ist, und dass die schmale Schmiermittelspur so angeordnet werden kann, dass sie durch die Fahrtreppenstufen bzw. die Fahrsteigpaletten weitgehend abgedeckt wird. Das Risiko der Beschmutzung von Fahrtreppen- bzw. Fahrsteigbenutzern kann damit stark reduziert werden.

Da Aufgabe, Wirkung und Ausführung der vorliegenden Erfindug bei Fahrtreppen und Fahrsteigen praktisch identisch sind, wird im Folgenden der Einfachheit halber nur noch ihre Anwendung bei Fahrtreppen beschrieben. Im folgenden wird die Erfindung anhand zweier Ausführungsbeispiele im Zusammenhang mit der Zeichnung näher erläutert. Es zeigen:
- Fig.1: eine Seitenansicht einer Fahrtreppe in vereinfachter Darstellung,
- Fig.2: einen Querschnitt entlang der Linie II-II in der Fig.1,
- Fig.3: ein Detail A des Querschnittes gemäss Fig.2 in grösserem Massstab, mit der erfindungsgemässen Schmiervorrichtung in einer ersten Ausführung,
- Fig.4: eine Draufsicht einer Fahrtreppenstufe mit der Schmiervorrichtung gemäss Fig.3,
- Fig.5: eine Seitenansicht der Fahrtreppenstufe mit der Schmiervorrichtung gemäss Fig.3,
- Fig.6: ein Detail B des Querschnittes gemäss Fig.2 in grösserem Massstab, mit der Schmiervorrichtung in einer zweiten Ausführung,
- Fig.7: eine Ansicht einer Fahrtreppenstufe mit der Schmiervorrichtung gemäss Fig.6, und
- Fig.8: eine Seitenansicht der Fahrtreppenstufe mit der Schmiervorrichtung gemäss Fig.6.

In den Fig.1 und 2 ist mit 1 eine Fahrtreppe bezeichnet, bei der ein Stufenband 4, das aus mittels einer Transportkette miteinander verbundenen Fahrtreppenstufen 5 besteht, im oberen Teil der Fahrtreppe 1 zwischen seitliche Begrenzungen bildenden Sockelbleche 3 bewegt und geführt wird. Die Sockelbleche 3 sind Teile von Balustradensockeln 2.1, an denen eine Balustrade 2 befestigt ist. An den Fahrtreppenstufen 5 sind Gleitsteine 6 angeordnet, die leicht (beispielsweise 2mm) über die seitlichen Kanten der Fahrtreppenstufen 5 hinausragen, so dass das Stufenband 4 mittels der Gleitsteine 6 zwischen den Sockelblechen 3 geführt wird.

Eine Fahrtreppenstufe 5 des Stufenbandes 4 oder je nach Länge der Fahrtreppe 1 auch mehrere Fahrtreppenstufen 5, weist gemäss den Fig.3 bis 5 zwei Schmiermittelbehälter 7 auf, die mit Schmierstellen bildenden Schmiergleitsteinen 10 verbunden sind. Die Schmiergleitsteine 10 sind in Aufnahmeteilen 5.1 der Fahrtreppenstufe 5 befestigt, wobei sie wie die Gleitsteine 6 der anderen Fahrtreppenstufen 5 leicht über die seitlichen Kanten der Fahrtreppenstufe 5 hinausragen. Der Schmiergleitstein 10 weist ein flanschartiges Führungsteil 10.1 und einen Schaft 10.2 auf, dessen Ende mit einem Gewinde versehen ist. Dieses Ende ist über eine Muffe 8 mit einem Bogenrohr 9 verschraubt. Der verwendete Schmiermittelbehälter 7 ist derart, dass er an der Schmiermittel-Austrittsöffnung einen Gewindeansatz 7.1 aufweist, so dass er mit dem Bogenrohr 9 verschraubt werden kann und von diesem gehalten und getragen wird. Der Schmiergleitstein 10 weist eine durchgehende Bohrung 10.3 auf, die sich im flanschartigen Führungsteil 10.1 gegen das Sockelblech 3 hin trichterförmig erweitert. Im Betrieb der Fahrtreppe 1 fliesst das Schmiermittel durch die Bohrung 10.3 und wird auf das Sockelblech 3 übertragen, wonach die Gleitsteine 6 der anderen Fahrtreppenstufen 5 benetzt werden.

Gemäss den Fig.6 bis 8 sind anstelle der Schmiergleitsteine 10 an der einen Fahrtreppenstufe 5 Pinsel 11 angeordnet, die leicht über die seitlichen Kanten der Fahrtreppenstufe 5 hinausragen und die Sockelbleche 3 berühren. Der Pinsel 11, der aus Borsten oder porösem, elastischen Material bestehen kann, ist mit einem Gewindeschaft 12 verschraubt, der zum Zwecke der Schmiermittelzufuhr eine Bohrung 12.1 aufweist und in einem Aufnahmeteil 5.2 der Fahrtreppenstufe 5 befestigt ist. Ein Schmiermittelbehälter 13 weist an der Schmiermittel-Austrittsöffnung einen Gewindeansatz 13.1 auf, der über eine Verbindungsmutter 14 mit dem Gewindeschaft 12 verschraubt ist, so dass der Schmiermittelbehälter 13 vom Gewindeschaft 12 getragen und gehalten wird. Im Betrieb der Fahrtreppe 1 fliesst das Schmiermittel durch die Bohrung 12.1 des Gewindeschaftes 12 und eine Bohrung des Pinsels 11 zu den Borsten und wird im Bereich der Gleitspur der Gleitsteine 6 der übrigen Fahrtreppenstufen auf das Sockelblech 3 übertragen.

Als Schmiermittelbehälter 7,13 werden mit Vorteil solche verwendet, die automatisch unter Druck das Schmiermittel dosiert abgeben.

### Bezugszeichenliste

- 1: Fahrtreppe
- 2: Balustrade
- 2.1: Balustradensockel
- 3: Sockelblech
- 4: Stufenband
- 5: Fahrtreppenstufe
- 5.1: Aufnahmeteil
- 5.2: Aufnahmeteil
- 6: Gleitstein
- 7: Schmiermittelbehälter
- 7.1: Gewindeansatz
- 8: Muffe
- 9: Bogenrohr
- 10: Schmiergleitstein
- 10.1: Führungsteil
- 10.2: Schaft
- 10.3: Bohrung
- 11: Pinsel
- 12: Gewindeschaft
- 12.1: Bohrung
- 13: Schmiermittelbehälter
- 13.1: Gewindeansatz
- 14: Verbindungsmutter

## Patentansprüche

1. Fahrtreppe oder Fahrsteig mit einer Schmiervorrichtung,
wobei ein Stufenband (4) der Fahrtreppe (1) oder ein Palettenband des Fahrsteigs zwischen durch Sockelbleche (3) gebildeten seitlichen Begrenzungen geführt wird, und wobei an mindestens einer Fahrtreppenstufe (5) des Stufenbandes (4) oder einer Fahrsteigpalette des Palettenbands mindestens ein Schmiermittelbehälter (7) vorgesehen ist, der mit Schmierstellen verbunden ist,
**dadurch gekennzeichnet,**
**dass** an den Fahrtreppenstufen (5) bzw. Fahrsteigpaletten Gleitsteine (6) angebracht sind, die über deren Seitenkanten leicht hinausragen und die Fahrtreppenstufen (5) bzw. Fahrsteigpaletten zwischen den Sockelblechen (3) führen, wobei an mindestens einer der Fahrtrppenstufen oder der Fahrsteigpaletten die Gleitsteine als Schmiergleitsteine (10) ausgebildet sind, die eine Bohrung aufweisen, durch welche ein Scbmiermittel aus dem Schmiermittelbehälter (7) fliesst und auf ein Sockelblech (3) übertragen wird.

2. Fahrtreppe oder Fahrsteig nach Anspruch 1,
**dadurch gekennzeichnet**,
- dass der Schmiergleitstein (10) in einem Aufnahmeteil (5.1) der Fahrtreppenstufe (5) oder der Fahrsteigpalette befestigt ist,
dass der Schmiergleitstein (10) ein flanschartiges Führungsteil (10.1) und einen Schaft (10.2) aufweist, dessen Ende über eine Muffe (8) mit einem Bogenrohr (9) verschraubt ist, und
- dass der Schmiermittelbehälter (7) mit einem an der Schmiermittel-Austrittsöffnung befindlichen Gewindeansatz (7.1) auf das andere Ende des Bogenrohres (9) aufgeschraubt ist.

3. Fahrtreppe oder Fahrsteig nach Anspruch 1,
**dadurch gekennzeichnet,**
**dass** die Bohrung (10.3) des Schmiergleitsteines (10) sich im flanschartigen Führungsteil (10.1) gegen das Sockelblech (3) hin trichterförmig erweitert.

4. Fahrtreppe oder Fahrsteig mit einer Schmiervorrichtung,
wobei ein Stufenband (4) der Fahrtreppe (1) oder ein Palettenband des Fahrsteigs zwischen durch Sockelbleche (3) gebildeten seitlichen Begrenzungen geführt wird, und wobei an mindestens einer Fahrtreppenstufe (5) des Stufenbandes (4) oder einer Fahrsteigpalette des Palettenbands mindestens ein Schmiermittelbehälter (7) vorgesehen ist, der mit Schmierstellen verbunden ist,
**dadurch gekennzeichnet,**
**dass** an den Fahrtreppenstufen (5) bzw. Fahrsteigpaletten Gleitsteine (6) angebracht sind, die über deren Seitenkanten hinausragen und die Fahrtreppenstufen (5) bzw. Fahrsteigpaletten zwischen den Sockelblechen (3) führen,
wobei an mindestens einer der Fahrtreppenstufen (5) bzw. der Fahrsteigpaletten Pinsel (11) angebracht sind, die leicht über die seitlichen kanten der Fahrstufe oder der Fahrsteigpalette hinausragen und die eine Bohrung aufweisen, durch welche das Schmiermittel aus dem Schmiermittelbehälter (7) im Bereich der Gleitspur der Gleitsteine (6) mit auf ein den Plateln Sockelblech (3) überträgen wird.

5. Fahrtreppe oder Fahrsteig nach Anspruch 4,
**dadurch gekennzeichnet;**
**dass** der Pinsel (11) mit dem einen Ende eines Gewindeschaftes (12) verschraubt ist, der eine Bohrung (12.1) aufweist und in einem Aufnahmeteil (5.2) der Fahrtreppenstufe (5) oder der Fahrsteigpalette befestigt ist, und dass ein Schmiermittelbehälter (13), der an der Schmiermittel-Austrittsöffnung einen Gewindeansatz (13.1) besitzt, über eine Verbindungsmutter (14) mit dem anderen Ende des Gewindeschaftes (12) verschraube ist.

6. Fahrtreppe oder Fahrsteig nach Anspruch 5,
**dadurch gekennzeichnet,**
**dass** der Pinsel (11) Borsten aufweist oder aus porösem, elastischem Material besteht.

7. Fahrtreppe oder Fahrsteig nach einem der vorhergehenden Ansprüche,
**dadurch** gekennzeichent,
dass zwei Schmiermittelbehälter (7, 13) vorhanden sind.

## Claims

1. Escalator or moving walkway with a lubricating device, wherein a step belt (4) of the escalator (1) or a plate belt of the moving walkway is guided between lateral borders formed by base plates (3) and wherein provided at at least one escalator step (5) of the step belt (4) or moving walkway plate of the plate belt is at least one lubricant container (7), which is connected with lubrication points, **characterised in that** mounted at the escalator steps (5) or moving walkway plates are lubricating pads (6) which project slightly beyond the side edges of the escalator steps or the moving walkway plates and guide the escalator steps (5) or moving walkway plates between the base plates (3), wherein the lubricating pads are constructed as lubricating sliding pads, which have a bore through which a lubricant flows from the lubricant container (7) and is transferred to a base plate.

2. Escalator or moving walkway according to claim 1, **characterised in that**
- the lubricating sliding pad (10) is fastened in a receiving part (5.1) of the escalator step (5) or of the moving walkway plate,
- the lubricating sliding pad (10) comprises a flange-like guide part (10.1) and a shank (10.2), the end of which is screw-connected with a pipe elbow (9) by way of a sleeve (8) and
- the lubricant container (7) is screwed onto the other end of the pipe elbow (9) by a threaded protrusion (7.1) disposed at the lubricant outlet opening.

3. Escalator or moving walkway according to claim 2, **characterised in that** the bore (10.3) of the lubricating sliding pad (10) widens in the flange-like guide part (10.1) in funnel shape towards the base plate (3).

4. Escalator or moving walkway with a lubricating device, wherein a step belt (4) of the escalator (1) or a plate belt of the moving walkway is guided between lateral borders formed by base plates (3) and wherein provided at at least one escalator step (5) of the step belt (4) or moving walkway plate of the plate belt is at least one lubricant container (7), which is connected with lubrication points, **characterised in that** mounted at the escalator steps (5) or moving walkway plates are lubricating pads (6) which project beyond the side edges of the escalator steps or the moving walkway plates and guide the escalator steps (5) or moving walkway plates between the base plates (3), wherein mounted at at least one of the escalator steps or moving walkway plates are brushes (11) which project slightly beyond the side edges of the escalator step or the moving walkway plate and have a bore through which the lubricant is transferred from the lubricant container (7) in the region of the slide track of the sliding pad (6) by the brushes (11) to a base plate (3).

5. Escalator or moving walkway according to claim 4, **characterised in that** the brush (11) is screwed to one end of a threaded shank (12), which has a bore (12.1) and is fastened in a receiving part (5.2) of the escalator step (5) or the moving walkway plate, and that a lubricant container (13), which has a threaded protrusion (13.1) at the lubricant outlet opening, is screw-connected with the other end of the threaded shank (12) by way of a connecting nut (14).

6. Escalator or moving walkway according to claim 5, **characterised in that** the brush (11) comprises bristles or consists of a porous resilient material.

7. Escalator or moving walkway according to any one of the preceding claims, **characterised in that** two lubricant containers (7, 13) are present.

## Revendications

1. Escalier roulant ou trottoir roulant pourvu d'un dispositif de graissage, étant précisé qu'une bande de marches (4) de l'escalier roulant (1) ou une bande de palettes du trottoir roulant est guidée entre des délimitations latérales formées par des tôles de socle (3) et qu'il est prévu sur au moins une marche d'escalier roulant (5) de la bande de marches (4) ou une palette de trottoir roulant de la bande de palettes au moins un réservoir de lubrifiant (7) qui est relié à des points de graissage,
**caractérisé en ce qu'**il est prévu, fixés aux marches (5) de l'escalier roulant ou aux palettes du trottoir roulant, des coulisseaux qui dépassent légèrement des bords latéraux des marches ou des palettes et qui guident celles-ci entre les tôles de socle (3), étant précisé que sur l'une au moins des marches ou des palettes, les coulisseaux sont conçus comme des coulisseaux de graissage (10) qui présentent un perçage par lequel un lubrifiant coule à partir du réservoir de lubrifiant (7) et est transféré sur une tôle de socle (3).

2. Escalier roulant ou trottoir roulant selon la revendication 1, **caractérisé**
- **en ce que** le coulisseau de graissage (10) est fixé dans un logement (5.1) de la marche d'escalier roulant (5) ou de la palette de trottoir roulant,
- **en ce que** le coulisseau (10) comporte un élément de guidage en forme de bride (10.1) et une tige (10.2) dont l'extrémité est vissée par l'intermédiaire d'un manchon (8) à un tube coudé (9), et
- **en ce que** le réservoir de lubrifiant (7) est vissé, avec un embout fileté (7.1) situé sur l'ouverture de sortie de lubrifiant, sur l'autre extrémité du tube coudé (9).

3. Escalier roulant ou trottoir roulant selon la revendication 1, **caractérisé en ce que** le perçage (10.3) du coulisseau de graissage (10) va en s'élargissant en cône dans l'élément de guidage en forme de bride (10.1), en direction de la tôle de socle (3).

4. Escalier roulant ou trottoir roulant pourvu d'un dispositif de graissage, étant précisé qu'une bande de marches (4) de l'escalier roulant (1) ou une bande de palettes du trottoir roulant est guidée entre des délimitations latérales formées par des tôles de socle (3) et qu'il est prévu sur au moins une marche d'escalier roulant (5) de la bande de marches (4) ou une palette de trottoir roulant de la bande de palettes au moins un réservoir de lubrifiant (7) qui est relié à des points de graissage,
**caractérisé en ce qu'**il est prévu, fixés aux marches (5) de l'escalier roulant ou aux palettes du trottoir roulant, des coulisseaux qui dépassent des bords latéraux des marches ou des palettes et qui guident celles-ci entre les tôles de socle (3), étant précisé qu'il est prévu sur l'une au moins des marches (5) ou des palettes des pinceaux (11) qui dépassent légèrement des bords latéraux de la marche ou de la palette et qui présentent un perçage par lequel le lubrifiant est transféré à partir du réservoir de lubrifiant (7) sur une tôle de socle (3), à l'aide desdits pinceaux, dans la zone de la trajectoire des coulisseaux (6).

5. Escalier roulant ou trottoir roulant selon la revendication 4, **caractérisé en ce que** le pinceau (11) est vissé à une extrémité d'une tige filetée (12) qui présente un perçage (12.1) et qui est fixée dans un logement (5.2) de la marche d'escalier roulant (5) ou de la palette de trottoir roulant, et **en ce qu'**un réservoir de lubrifiant (13) qui présente un embout fileté (13.1) au niveau de l'ouverture de sortie de lubrifiant est vissé par l'intermédiaire d'un écrou-raccord (14) à l'autre extrémité de la tige filetée (12).

6. Escalier roulant ou trottoir roulant selon la revendication 5, **caractérisé en ce que** le pinceau (11) présente des crins ou se compose d'un matériau élastique poreux.

7. Escalier roulant ou trottoir roulant selon l'une des revendications précédentes, **caractérisé en ce qu'**il est prévu deux réservoirs de lubrifiant (7, 13).
